# FASCICULE DE BREVET EUROPEEN

(11) **EP 0 086 694 B1**
(45) Date de publication et mention de la délivrance du brevet: **06.05.1987**
(21) Numéro de dépôt: 83400234.7
(22) Date de dépôt: 04.02.1983
(51) Int. Cl.: C21C 5/46, F27D 3/16

(54) **Lance d'injection de gaz pour convertisseur métallurgique**
Aufblasbare Injektionslanze für einen metallurgischen Konverter
Top-blown lance for a metallurgical converter

(30) Priorité: 10.02.1982 FR 8202173
(43) Date de publication de la demande: 24.08.1983
(73) Titulaire: INSTITUT DE RECHERCHES DE LA SIDERURGIE FRANCAISE (IRSID), F-78105 Saint Germain-en-Laye Cédex (FR)
(72) Inventeur: Zanetta, Hugues, F-57000 Metz (FR); Richard, Daniel, F-57000 Metz (FR)
(74) Mandataire: Ventavoli, Roger

## Description

La présente invention a pour objet une lance d'injection de gaz spécialement conçue pour les convertisseurs métallurgiques à soufflage d'oxygène par le haut, par le fait qu'elle permet de produire deux flux gazeux concentriques sous des pressions génératrices différentes.

On utilise couramment dans les convertisseurs métallurgiques des lances qui permettent d'injecter de l'oxygène à la surface d'un métal liquide à affiner, tel que la fonte ou l'acier. On sait qu'il est souvent avantageux, dans ce genre d'opérations, de compléter la réaction d'affinage du métal en fusion par une combustion secondaire des gaz qui se dégagent du bain métallique, cette combustion secondaire demandant une pression génératrice d'oxygène plus faible et une répartition annulaire de l'injection autour du, ou, plus généralement, des jets primaires centraux à forte impulsion assurant la conversion du bain. On utilise pour cela - comme le montre par exemple le document LU-A-78906 - des lances dites à «double flux •, alimentées par deux circuits d'oxygène distincts à des pressions génératrices différentes depuis l'extérieur du convertisseur. Mais on sait qu'il n'est pas toujours aisé de mettre en oeuvre de telles lances à double flux, à deux alimentations séparées, et des difficultés peuvent se poser en ce qui concerne les contrôles individuels de chaque flux.

Des difficultés similaires se rencontrent généralement avec des lances à source d'alimentation unique et dont la séparation du courant gazeux en deux flux de sortie distincts s'effectue par simple prélèvement du flux secondaire hors de la chambre interne du corps de la lance et servant à l'admission du flux principal aux orifices de soufflage de jets primaires (DE-A-1 408 783).

La présente invention permet d'éviter ces inconvénients grâce à une lance spécialement conçue pour produire, à partir d'une source d'alimentation unique de la lance, deux pressions génératrices différentes, celle engendrant le flux secondaire étant insensible aux fluctuations de l'autre, laquelle engendre le flux principal. La lance selon l'invention a en outre l'avantage de pouvoir se monter aisément sur des installations existantes utilisant des lances à simple flux, souvent même par substitution du seul nez de la lance, c'est-à-dire de la partie extrême la plus proche, du bain de métal liquide et d'où sortent les flux gazeux.

L'invention a ainsi pour objet une lance d'injection de gaz comportant une chambre interne d'admission d'un flux gazeux principal à une première série d'orifices d'injection et, à l'intérieur de ladite chambre, des moyens de formation d'un flux secondaire délivré à une seconde série d'orifices de sortie, lesdits moyens effectuant un prélèvement d'une fraction du flux principal dans la chambre interne, lance caractérisée en ce que lesdits moyens sont constitués par des cols à vitesse d'écoulement sonique suivis de pots de détente et connectés à la seconde série d'orifices de sortie et en ce que ladite seconde série d'orifices de sortie est disposée annulairement autour de la première série d'orifices d'injection.

Avantageusement, les cols à vitesse d'écoulement sonique, qui s'ouvrent dans la chambre d'admission du flux principal, chacun à l'entrée d'un pot de détente, assurent individuellement l'alimentation d'un seul des orifices d'injection de la seconde série. Cette solution, où le flux secondaire est prélevé séparément pour chacun des orifices auquel il est amené, est le plus souvent préférable. Mais dans certains cas, on peut aussi prévoir en variante, pour un ou plusieurs cols suivis de pots de détente, un collecteur commun répartissant le flux secondaire ainsi prélevé et détendu vers les différents orifices de sortie.

La lance selon l'invention convient particulièrement bien pour être montée sur un convertisseur métallurgique à soufflage d'oxygène d'affinage par le haut (type LD), de manière à permettre l'injection d'oxygène en direction de la surface d'un bain de métal en cours d'affinage. La lance peut alors comporter tous les équipements annexes connus dans ce genre d'application, par exemple des moyens de refroidissement par circulation d'eau dans une chemise entourant la paroi de la chambre d'admission du flux gazeux principal. D'autre part, les orifices de soufflage secondaire sont avantageusement orientés, comme dans les lances à double flux classiques, selon une inclinaison, par rapport à l'axe, plus forte que pour les orifices d'injection de flux principal. Cette disposition, alliée à la vitesse réduite du flux secondaire, assure la meilleure combustion secondaire dans un convertisseur, du fait que ce flux secondaire occupe un espace annulaire conique qui s'évase et s'élargit autour du cône central formé par le flux principal.

Pour rapprocher encore le fonctionnement de la lance selon l'invention de celui d'une lance à double flux d'oxygène classique à deux alimentations séparées, il peut être utile de prévoir une possibilité de réglage du débit gazeux à travers les orifices de la seconde série, correspondant au flux secondaire. A cet effet, dans un mode de réalisation préféré de la lance selon l'invention, celle-ci comporte des moyens de réglage du prélèvement de flux secondaire dans la chambre interne de la lance qui peuvent avantageusement être constitués par des moyens de réglage de la section de passage des cols à travers lesquels s'effectue ce prélèvement à vitesse d'écoulement sonique. La restriction plus ou moins grande de la section de passage a une incidence sur la quantité de gaz prélevée et donc sur la pression génératrice obtenue, après les ondes de détente, au niveau des orifices de sortie de la série correspondante au flux secondaire. Pour des raisons de commodité évidentes, il est souhaitable que le réglage puisse s'effectuer par l'extrémité de la lance opposée à celle du nez qui comporte les orifices de sortie. Tout dispositif connu en soi peut être utilisé pour modifier la section interne des cols suivant les besoins de ce réglage. Dans tous les cas, la section des cols est choisie strictement inférieure à la section des orifices de sortie du flux secondaire, ce qui suffit à assurer une vitesse sonique de l'écoulement dans les cols dans les conditions de pression régnant habituellement dans la chambre interne de la lance (la pression y étant toujours en pratique supérieure à 10 bars, alors que la limite inférieure en pression à ne pas dépasser est voisine de 2 bars).

L'invention sera maintenant plus complètement décrite en se référant à des modes de réalisation particuliers, nullement limitatifs, de la lance selon l'invention. Leur description est illustrée par les figures des dessins qui l'accompagnent, dans lesquels :
la figure 1 est une vue schématique d'une lance selon l'invention, montée dans un convertisseur métallurgique ;
la figure 2 représente, en coupe longitudinale 5 le nez d'une lance selon l'invention ;
la figure 3 représente de même un détail d'une telle lance dans une variante de réalisation ;
la figure 4 illustre schématiquement un autre mode de réalisation en variante de celui de la figure 3 et
la figure 5 illustre schématiquement la répartition des orifices d'injection dans une vue de l'extrémité de la lance.

Sur la figure 1, on a représenté un convertisseur 1 contenant un métal liquide 2 en cours d'affinage. La réaction d'affinage est assurée par un soufflage d'oxygène sur la surface du métal. Le convertisseur est équipé pour cela d'une lance 3, disposée verticalement dans l'axe du convertisseur.

La lance 3 est essentiellement constituée par une paroi tubulaire 4, fermée à l'extrémité inférieure par un nez à travers lequel sont percés les orifices de soufflage désignés sous la référence générale 6.

A l'extrémité supérieure de la lance, l'intérieur de la paroi tubulaire 4 est raccordé à une conduite 7 qui en assure l'alimentation en oxygène sous pression à partir d'une source extérieure. Pendant son fonctionnement, la lance est refroidie en permanence grâce à une circulation d'eau qui s'effectue dans une double chemise enveloppant la paroi 4. On a donc représenté sur la figure 1 les deux parois coaxiales 8 et 9 qui enveloppent la lance, ainsi que les piquages 10 et 11 pour l'entrée et la sortie de l'eau de refroidissement respectivement.

Les figures 1 et 5 montrent comment sont répartis et disposés les orifices 6 par lesquels l'oxygène amené sous pression dans la lance sort à l'extrémité inférieure de celle-ci. La figure 2 montre avec plus de précision comment sont constitués ces orifices. Il s'agit en fait de tubulures de soufflage (12, 13) ouvertes à leurs deux extrémités et traversant la paroi de la lance et sa double chemise de circulation d'eau. Elles sont réparties en deux séries ou couronnes concentriques. Toutes sont inclinées par rapport à l'axe de la lance, en s'écartant de cet axe de l'intérieur vers l'extérieur de la lance. Grâce à cette disposition, on forme, en fonctionnement, un cône de soufflage primaire 14, ou principal dans l'axe de la lance, à la sortie des orifices 47 des tubulures 12 de la série interne, tandis que les tubulures 13 de la série externe assurent, par leurs orifices 48 un soufflage d'oxygène secondaire 15 s'évasant annulairement autour du cône principal 14.

L'efficacité de ce fonctionnement demande en outre que l'oxygène soit admis sous une pression génératrice plus faible aux tubulures 13 de la couronne extérieure qu'aux tubulures 12 de la couronne intérieure. A cet effet, le nez de la lance est réalisé comme le montre la figure 2. On y voit une chambre interne 16 délimité par la paroi tubulaire 4, laquelle est complétée par une pièce d'extrémité 17 qui constitue son fond. L'étanchéité entre la paroi 4 elle-même et le fond 17 est réalisée par un montage par emboîtement avec interposition de joints 18 pour assurer une compensation des effets de dilatation différentielle avec le reste du corps de lance. On voit aussi, autour de la pièce d'extrémité 17, deux jupes coaxiales 20 et 21 qui se raccordent aux enveloppes tubulaires 8 et 9 respectivement de la double chemise de refroidissement. La jupe externe 21 est soudée à l'extrémité de l'enveloppe externe 9. Son fond 22 est fermé et seulement traversé par les tubulures de soufflage 12 et 13. La jupe intermédiaire 20 s'encastre librement dans l'extrémité de l'enveloppe 8, intermédiaire entre la paroi 4 et l'enveloppe extérieure 9. Son fond 23 est seulement constitué de pattes radiales qui passent autour des tubes 12 et 13 et laissent une ouverture 24 dans l'axe de la lance. La circulation de l'eau de refroidissement est ainsi assurée comme l'illustrent les flèches de la figure 2, l'eau descendant le long de la paroi tubulaire 4 et remontant dans l'espace annulaire compris entre l'enveloppe intermédiaire 8 et l'enveloppe extérieure 9.

Parmi d'autres détails de réalisation qui ressortent de la figure 2, on remarquera que les tubes de la couronne interne sont de diamètre plus large que les tubes de la couronne externe et qu'ils sont légèrement coniques, alors que les tubes de la couronne externe sont cylindriques. Mais ces détails, avantageux dans le cas particulier représenté, ne sont en général nullement impératifs.

Dans la chambre interne 16 recevant l'oxygène sous pression sont disposés des pots de détente 26, en nombre égal à celui des tubes de soufflage 13 de la couronne extérieure. Chaque pot 26 forme une enceinte cylindrique verticale allongée qui conduit de l'oxygène prélevé de la chambre 16 individuellement jusqu'à l'un des orifices de sortie 48 des tubulures de soufflage 13 de la couronne externe. Son extrémité inférieure est raccordée à un prolongement coudé 28 des tubulures 13 correspondant, à l'intérieur de la chambre 16. Dans le cas particulier représenté. cette extrémité est constituée par un embout 27 soudé sur le pot 26 et vissé sur une douille 30 elle-même soudée à l'extrémité du prolongement 28. On remarque que la section intérieure des tubulures 13 est inférieure à celle des pots 26, ce qui conduit à disposer des embouts de raccord 27 à profil convergent dans le sens du soufflage pour une mise en vitesse du gaz dans les tubulures 13.

A son extrémité supérieure le pot 26 s'ouvre dans la chambre 16 par un col de section réduite 29. Ce col est ménagé avec une entrée convergente dans un embout 31 rapporté à l'extrémité de la chambre cylindrique du pot 26. Sa section est plus faible que celle de l'orifice de sortie 48 correspondant.

On comprend que grâce à cette disposition, lorsque l'oxygène est introduit dans la chambre 16 sous une pression qui est en général de l'ordre de 10 à 15 bars, le flux principal se forme directement sous cette pression au niveau des tubes de soufflage 12 de la couronne interne, tandis qu'une fraction de ce flux principal se trouve prélevée par les cols 29. La circulation est sonique à travers ces cols et l'oxygène prélevé se détend dans les pots 26 avant de parvenir aux tubes de soufflage 13 de la couronne externe.

Si l'on souhaite pouvoir intervenir en plus sur le débit d'oxygène prélevé pour constituer le flux secondaire, on peut adjoindre au pot de détente un système de réglage permettant de faire varier la section de passage des cols 29, et donc de régler le débit gazeux qu'ils prélèvent, ce qui conduit à modifier la pression génératrice du flux secondaire à la sortie des pots de détente.

La figure 3 illustre une possibilité de réalisation d'un tel système. On y a schématiquement représenté un tube de soufflage 13, avec son prolongement interne 28, le pot de détente cylindrique correspondant 26, terminé par le col 29. La section de passage du col 29 peut être partiellement obturée grâce à un pointeau 33 qui peut être déplacé au-dessus de ce col, parallèlement à son axe. Dans le cas particulier représenté, le déplacement du pointeau 33 est assuré par un vérin 34 monté sur un support 35 fixé sur l'extrémité supérieure du pot 26. On a supposé ici que le vérin était à commande hydraulique ou pneumatique (à l'aide d'un fluide, tel que de l'eau ou un gaz comprimé inerte vis-à-vis de l'oxygène), assurée depuis l'extérieur de la lance. Une conduite d'arrivée 36 et une conduite de retour 37 de ce fluide sont disposées verticalement dans l'axe de la lance et raccordées respectivement à deux collecteurs toriques 38 et 39, communs aux différents pots de détente et qui sont reliés par des conduites souples aux divers vérins. Mais naturellement, on pourrait tout aussi bien, pour déplacer les pointeaux 33 de manière réglable, utiliser d'autres moyens de commande, par exemple des vérins mécaniques. Pour le passage des conduites 36 et 37, ou de tout autre tube ou tige de commande du déplacement des pointeaux, la conduite 7 qui assure l'alimentation en oxygène à l'extrémité supérieure de la lance (figure 1), comporte un passage vertical 40, dans l'axe de la lance, pourvu de moyens d'étanchéité non représentés. La figure 4 illustre un autre mode de réalisation d'une lance selon l'invention, qui diffère de celui de la figure 3 par les moyens qui permettent de régler la section de passage des cols à l'entrée dans chaque pot de détente 26. Dans ce cas, le col lui-même est défini par une membrane flexible déformable 42, montée de manière étanche entre l'extrémité supérieure du pot 26 et une bague annulaire rigide 43. Une chambre annulaire 44 est formée autour de la membrane flexible 42 par une enceinte 45 fixée de manière étanche, d'une part sur l'extrémité supérieure du pot 26, d'autre part sur la bague 43. Une conduite 46 permet d'admettre dans cette chambre un fluide de commande sous une pression réglable depuis l'extérieur de la lance. Suivant cette pression, la membrane 42 se trouve plus ou moins déformée et gonflée vers l'axe du col où circule l'oxygène, ce qui donne à ce dernier une section de passage plus ou moins rétrécie.

Naturellement, les variantes de réalisation qui viennent d'être décrites ne sont nullement limitatives de l'invention, mais leur description fait clairement ressortir comment les moyens prévus permettent de faire chuter la pression génératrice au niveau des orifices d'injection du flux secondaire par montée en régime supersonique dans les cols 26, puis passage de ce régime supersonique à un écoulement subsonique au travers d'ondes de détente dans des pots 29 suffisamment longs.

## Revendications

1. Lance d'injection de gaz comportant une chambre interne d'admission d'un flux gazeux principal à une première série d'orifices d'injection et, à l'intérieur de ladite chambre, des moyens de formation d'un flux secondaire délivré à une seconde série d'orifices de sortie, lesdits moyens effectuant un prélèvement d'une fraction du flux principal dans la chambre interne, lance caractérisée en ce que lesdits moyens sont constitués par des cols (29) à vitesse d'écoulement sonique, suivis de pots de détente (26) connectés à la seconde série d'orifices de sortie, et en ce que ladite seconde série d'orifices de sortie (48) est disposée annulairement autour de la première série d'orifices d'injection (47).

2. Lance d'injection de gaz selon la revendication 1, caractérisée en ce que lesdits cols à vitesse d'écoulement sonique (29) ouverts dans la chambre d'admission du flux principal, chacun à l'entrée d'un pot de détente (26), assurent individuellement l'alimentation de l'un des orifices d'injection de la seconde série.

3. Lance selon la revendication 1 ou 2, caractérisée en ce qu'elle comporte des moyens de réglage du débit gazeux prélevé du flux principal pour admission aux orifices d'injection de la seconde série.

4. Lance selon la revendication 2, caractérisée en ce qu'elle comporte des moyens de réglage de la section de passage à travers lesdits cols (29).

5. Lance selon la revendication 4, caractérisée en ce que lesdits moyens de réglage comportent des pointeaux (33) respectivement disposés à l'entrée de chacun des cols (29) et déplaçables par des vérins (34) commandés depuis l'extérieur de la lance.

6. Lance selon la revendication 4, caractérisée en ce que lesdits cols sont formés par une membrane tubulaire souple (42) et en ce que lesdits moyens de réglage comportent une chambre (44) à pression réglable, constituée autour de ladite membrane.

7. Lance selon l'une quelconque des revendications 1 à 6, caractérisée en ce qu'elle comporte des moyens de refroidissement par circulation d'eau autour de la paroi de la chambre interne d'admission.

8. Lance selon l'une quelconque des revendications 2 à 7, caractérisée en ce que les orifices (47) de ladite première série sont prolongés à l'intérieur de la lance par des tubes (12) ménagés à travers un fond faisant partie d'un nez de lance adaptable qui supporte lesdits pots de détente (26).

9. Utilisation de la lance selon l'une quelconque des revendications 1 à 8, pour l'affinage des métaux liquides dans un convertisseur sidérurgi- que à soufflage d'oxygène par le haut.

## Claims

1. A gas injection lance comprising an inside chamber for admitting a main stream of gas to a first series of injection openings and, in the interior of said chamber, means for forming a secondary stream fed to a second series of outlet openings, said means effecting the removal of a fraction of the main stream in the inside chamber, characterized in that said means consist of sonic flow rate necks (29), followed by expansion cylinders (26) connected to the second series of outlet openings, and in that said second series of outlet openings (48) is disposed annularly around the first series of injection openings (47).

2. A gas injection lance according to claim 1, characterized in that said open sonic flow rate necks (29) in the chamber for admitting the main stream, each at the entrance to one expansion cylinder (26), individually ensure the feeding of one of the injection openings of the second series.

3. A lance according to claim 1 or 2, characterized in that it comprises means for regulating the throughput of gas removed from the main stream for admission to the injection openings of the second series.

4. A lance according to claim 2, characterized in that it comprises means for regulating the open cross-sections of said necks (29).

5. A lance according to claim 4, characterized in that said regulating means comprise nozzle pins (33) respectively disposed at the entrance of each of the necks (29) and displaceable by actuators (34) controlled from outside the lance.

6. A lance according to claim 4, characterized in that said necks are formed by a flexible tubular membrane (42) and in that said regulating means comprise an adjustable-pressure chamber (44) formed around said membrane.

7. A lance according to any of claims 1 to 6, characterized in that it comprises means for cooling by circulation of air around the wall of the inside admission chamber.

8. A lance according to any of claims 2 to 7, characterized in that the openings (47) of said first series are prolonged in the interior of the lance by tubes (12) formed across a bottom belonging to an adaptable lance nose which supports said expansion cylinders (26).

9. The use of the lance according to any of claims 1 to 8, for refining liquid metals in an oxygen top blowing metallurgical converter.

## Patentansprüche

1. Gasblaslanze mit einer inneren Einlaßkammer für einen Hauptgasstrom zu einer ersten Anzahl von Blasöffnungen und mit einer Anordnung im Inneren dieser Kammer zur Bildung eines sekundären Stroms, der einer zweiten Anzahl von Auslaßöffnungen zugeführt wird, wobei die Anordnung das Ableiten eines Teiles des Hauptstroms in der inneren Kammer bewirkt, dadurch gekennzeichnet, daß die Anordnung aus Düsen (29) mit Schallgeschwindigkeitsströmung bestehen, hinter denen Entspannungsräume (26) angeordnet sind, die mit der zweiten Anzahl von Auslaßöffnungen verbunden sind und daß die zweite Anzahl von Auslaßöffnungen (48) ringförmig um die erste Anzahl von Blasöffnungen (47) herum angeordnet ist.

2. Gasblaslanze nach Anspruch 1, dadurch gekennzeichnet, daß die Düsen mit Schallgeschwindigkeitsströmung (29), die zur Einlaßkammer für den Hauptstrom hin offen sind und deren jede am Eingang eines Entspannungsraums (26) vorgesehen ist, einzeln die Versorgung einer jeden Blasöffnung der zweiten Anzahl gewährleisten.

3. Lanze nach Ansprüchen 1 oder 2, dadurch gekennzeichnet, daß sie eine Regelanordnung aufweist für die Zufuhr der vom Hauptstrom abgenommenen Gasmenge zu den Blasöffnungen der zweiten Anzahl.

4. Lanze nach Anspruch 2, dadurch gekennzeichnet, daß sie eine Regelanordnung aufweist für den Durchlaßquerschnitt der Düsen (29).

5. Lanze nach Anspruch 4, dadurch gekennzeichnet, daß die Regelanordnung Düsennadeln (33) aufweist, die jeweils am Einlaß einer jeden Düse (29) angeordnet sind und mittels Druckzylinder verschiebbar sind, welche von außerhalb der Lanze ansteuerbar sind.

6. Lanze nach Anspruch 4, dadurch gekennzeichnet, daß die Düsen aus einer weichen rohrförmigen Membran (42) bestehen und daß die Regelanordnung eine Kammer (44) mit regelbaren Druck aufweist, die um die Membran herum angeordnet ist.

7. Lanze nach einem der Ansprüche 1 bis 6, dadurch gekennzeichnet, daß sie eine Kühlanordnung aufweist mittels der Wasser um die Wand der inneren Einlaßkammer herum zirkuliert.

8. Lanze nach einem der Ansprüche 2 bis 7, dadurch gekennzeichnet, daß die Öffnungen (47) der ersten Anzahl im Inneren der Lanze durch Leitungen (12) verlängert sind, die einen Boden durchsetzen, der Teil einer aufsetzbaren Lanzennase ist, die die Entspannungsräume (26) trägt.

9. Verwendung einer Lanze nach einem der Ansprüche 1 bis 8, für das Sauerstoff-Oberwindfrischen flüssiger Metalle in einem metallurgischen Konverter.
